# EUROPÄISCHE PATENTSCHRIFT

(11) **EP 0 585 270 B1**
(45) Veröffentlichungstag und Bekanntmachung des Hinweises auf die Patenterteilung: **24.04.1996**
(21) Anmeldenummer: 92909600.6
(22) Anmeldetag: 21.05.1992
(51) Int. Cl.: B66F 7/08

(54) **AUFSPREIZVORRICHTUNG, INSBESONDERE FÜR HEBELHUBMECHANISMEN**
DEVICE FOR OPENING, IN PARTICULAR, SCISSOR-TYPE JACK MECHANISMS
ECARTEUR, NOTAMMENT POUR MECANISMES DE LEVAGE A LEVIERS

(30) Priorität: 22.05.1991 CS 1533/91
(43) Veröffentlichungstag der Anmeldung: 09.03.1994
(73) Patentinhaber: ATS S.R.O., CS-160 00 Praha 6 (CS)
(72) Erfinder: VESELY, Frantisek, 150 00 Praha 5 (CS)
(74) Vertreter: Köhler-Pavlik, Johann, Dipl.-Ing.
(86) Internationale Anmeldenummer: CS9200014
(87) Internationale Veröffentlichungsnummer: WO9220610

(56) Entgegenhaltungen:
- DE-A- 3 801 491
- FR-A- 1 473 991
- FR-A- 2 117 765
- GB-A- 2 023 231
- US-A- 3 174 722

## Beschreibung

### Anwendungsgebiet

Die Erfindung betrifft eine Aufspreizvorrichtung veränderlicher Länge für Hebelhubmechanismen, insbesondere scherenartigen Hebebühnen die aus einer Kammer von veränderlichem Volumen, die an Zu- und Abfuhr eines Druckmediums anschliessbar ist, besteht. Die Volumenänderung der Kammer bewirkt die Änderung der Länge der Aufspreizvorrichtung, deren Endteile, die mit den Hebeln des Hebelhubmechanismus gekuppelt sind, das Öffnen der Hebel und damit auch das Aufheben der am Ende des Hebelmechanismus angebrachten Hebelbühne herbeiführen.

### Stand der Technik

Bekannt sind die Aufspreizvorrichtungen von Hebelhubmechanismen, beispielsweise Scherenmechanismen, die wie ein Hydromotor hergestellt sind, der aus einem, an einem Ende mit einem Boden geschlossenen hydraulischen Zylinder besteht, in welchem ein Kolben verschiebbar gelagert ist, dessen Kolbenstange aus dem anderen Ende des Zylinders austritt.

Der durch den Boden des hydraulischen Zylinders, seinen Mantel und axial beweglichen Kolben begrenzte Raum, bildet eine Kammer mit veränderlichem Volumen, die an einen regulierbaren Zu- und Abfuhr des Druckmediums angeschlossen ist. Der Endteil des hydraulischen Zylinders ist an Stelle des Festboden mittels eines Zapfens oder einer Öse mit einem Arm des ersten Hebels des Hubmechanismus drehbar verbunden und die Kolbenstange ist ebenfalls mittels eines Zapfens oder einer Öse mit dem anderen Arm des zweiten Hebels des Hubmechanismus verbunden. Die beiden Hebel sind miteinander drehbar verbunden die durch die Längeänderung der Aufspreizvorrichtung entweder geöffnet oder zugeschlossen werden. Der Winkel des maximalen Öffnens von beiden Hebel ist durch Länge der Hebelarme an denen die Endteile des Hydromotors angeschlossen sind und durch den maximal möglichen Abstand der Anschlussstellen des Hydromotors bestimmt. Der Winkel des minimalen Öffnens ist neben der Länge der Hebelarme, durch den minimalen Abstand zwischen den Anschlussstellen des Hydromotors bestimmt.

Der Winkel des minimalen Öffnens der Hebel beeinflusst proportional die Bauhöhe des zusammengeklappten Hubmechanismus. Erreichung der minimalen Höhe der Hebebühne oberhalb der Grundfläche ist insbesondere bei den Wagenhebern, den Güterhebebühnen, sowie bei den aus mehreren Sätzen miteinander verbundenen Scherenmechanismen bestehenden Hebebühnen, sehr wichtig. Bei den bekannten Hebevorrichtungen wurde diese Anforferung durch "schräge" Lagerung des Hydromotors gelöst. Dabei wurde ein Endteil des Hydromotors an dem längeren Arm des ersten Hebels und der andere Endteil des Hydromotors an dem kürzeren Arm des zweiten Hebels angeschlossen. Durch diese Massnahme erzielt man bei derselben Länge des Hydromotors einen kleineren Winkel der Einschliessung der Hebel, aber zum Preis grösserer Kraftbeanspruchung des Hubmechanismus und grösserer auszuübender Kraft des Hydromotors, als es bei der "senkrechter" Lagerung des Hydromotors nötig wäre, d.h. als wenn beide seine Endteile an den gleichen Hebelarmen angeschlossenen wurden.

Selbst auf diese Weise kann man den minimalen Winkel der Einschliessung der Hebel nicht erzielen und es ist ausgeschlossen, eine Nullwinkel der Einschliessung der Hebel, bei dem die Hebel in der Deckungsstellung stehen, zu erreichen.

Weiter sind aus EP 0 136 986 Hubmechanismen mit zwei Paaren von Scherenhebeln bekannt, bei denen eine axial verlängernde Aufspreizvorrichtung, die durch unteren Ende an der Rahmeneinheit des Hubmechanismus, ungefähr in der Drehachse des ersten Paares der Scherenhebel, drehbar gelagert ist und zu ihrem oberen Ende ein durch die in den oberen Arme der Scherenhebel des zweiten Paares ausgeführten Schlitze durchgehende Querbolzen befestigt ist. Der Querbolzen ist an beiden Enden mit Laufrollen versehen, die mit den zu den unteren Armen der Scherenhebel beigefügten Nockenflächen zusammenwirken. Die Hebel dieses Scherenmechanismus können in eine Deckungsstellung zusammengeklappt werden, wobei beide Hebel den Nullwinkel einschliessen. Bei deren Öffnen wirkt die Kraft der Aufspreizvorrichtung in der ersten Phase durch die Laufrollen auf die Nockenflächen der unteren Arme des ersten Paares der Scherenhebel und gleichzeitig wirkt der Querbolzen durch die Schlitze in den oberen Armen des zweiten Paares der Scherenhebel auf diese Arme. In der zweiten Phase des Öffnens, wenn der Querbolzen am Ende der erwähnten Schlitze anliegt, wirkt die Kraft der Aufspreizvorrichtung nur auf die oberen Arme der zweiten Hebel des Scherenmechanismus. Ein Nachteil dieses Hubmechanismus besteht darin, dass die Scherenhebel erheblicher Kraftbeanspruchung ausgesetzt sind, was durch die "schräge" Lagerung der Aufspreizvorrichtung verursacht ist. Darüberhinaus ist eine solche Konstruktion mit grösseren Ansprüchen auf die Technologie der Herstellung verbunden. Dieselbe oder ähnliche Nachteile weisen sinngemässe Hubmechanismen auf, die beispielweise in WO 88/00170 und EP 0 275 495 beschrieben sind.

Aus der US 4 822 004 ist ein Scherenmechanismus bekannt, bei dem die Aufspreizvorrichtung durch eine Luftzylindereinheit mit Kolben gebildet wird, dessen Kolbenstange mittels eines Querbolzens mit den oberen Armen des ersten Paares von Scherenhebeln drehbar verbunden ist und deren Zylinder in der Nähe des dem Boden gegenüberliegenden Endes mittels eines koaxialen Zapfens mit den unteren Armen des zweiten Paares der Scherenhebel drehbar verbunden ist. Ein Nachteil dieser Einrichtung liegt darin, dass man die Scherenhebel nicht in die Deckungsstellung klappen kann und dass die Zylindereinheiten die Umrisse der zusammengeklappten Scherenhebels erheblich überragen.

Aus der DE-OS 26 05 142 ist eine Aufspreizvorrichtung eines Hebelhubmechanismus bekannt, die aus einer elastischen, beispielsweise mit Luft gefüllten, in dem ersten Kasten angeordneten Kammer besteht. Der Kasten weist ein Boden auf, aus dem Seitenwände senkrecht heraustreten, die an Seitenwände des Bodens des zum ersten Kasten negativ ausgestalten zweiten Kastens aufgesetzt und gleitbar geführt sind. Der zweite Kasten bildet eine Bodenseite der Hubvorrichtung und ist mit den unteren Enden der Hebel der Hebebühne drehbar verbunden. Bei dem Aufheben der Hebebühne greifen zum Beispiel die zu dem ersten Kasten befestigten Laufrollen die genannten Hebel an, an deren oberen Enden die Hebebühne angeschlossen ist. Der Nachteil dieser Aufspreizvorrichtung besteht einerseits in ihrem niedrigen Verlängerungsverhältniss das durch die Führung eines Kastens am anderen Kasten abgegrenzt ist, und ein Höchstwert 1,9 erreichen kann und andererseits in der Tatsache, dass die zusammengeklappten Kasten in erheblicher Weise die Umrisse der zusammengeklappten Hebel überragt. Damit ist die Bauhöhe des zusammengeklappten Hubmechanismus ungünstig beeinflusst.

Aus der DE-OS 38 01 491 ist ein Hebelhubmechanismus mit paarweise angeordneten Scherenhebeln, die durch einen Luftbalg aufgespreizt sind, bekannt. Das eine Ende des Luftbalges ist über eine kippbare Wippe zu den äusseren Seiten der äusseren Scherenhebel drehgelenkig verbunden, wobei das andere Ende des Luftbalges zu den an inneren Scherenhebeln angebrachten Lappen durch eine Traverse drehbar gelagert ist.

Der Nachteil dieses Hebelhubmechanismus besteht darin, dass der Abstand der drehbaren Verbindungen der beiden Enden des zusammengedrückten Luftbalges zu den Scherenhabeln viel zu gross ist, so dass es nicht möglich ist, die Scherenhebel in die Deckungsstellung oder fast in die Deckungsstellung zusammenklappen, was die Höhe des zusammengeklappten Hubmechanismus vergrössert. Es ist weiter ungünstig, dass die Verbindung der kippbaren Wippe an die äusseren Seiten der äusseren Scherenhebel den Öffnungswinkel der Scherenhebel und damit die maximale Hubhöhe des Hubmechanismus begrentz

### Erfindungsaufgabe und technische Lösung

Der Erfindung liegt die Aufgabe zugrunde die obenangeführten Nachteile durch eine Aufspreizvorrichtung insbesondere für Hebelhubmechanismen zu beseitigen. Erfindungsgemäss ist jeder von Deckeln mit zwei gegenüberliegenden zum gegenüberliegenden. Deckel gerichteten Lappen versehen, wobei der Abstand zwischen den gegenüberliegenden Lappen eines Deckels grösser als der Abstand zwischen der gegenüberliegenden Lappen des zweiten Deckels ist, die in grösserem Abstand angeordnete Lappen des einen Deckels sind zu den inneren Seiten der äusseren Hebel koaxial drehgelenkig verbunden, die in kleinerem Abstand angeordneten Lappen des anderen Deckels sind eu den inneren Seiten der inneren Hebel koaxial drehgelenkig verbunden, wobei die Achsen der drehbaren Verbindungen der beiden Deckel mit den Hebeln die Verbindungslinie der Flächenschwerpunkte der beide Kammerböden zwischen diesen Bödenschneiden und zwischen den äusseren Hebeln und inneren Hebeln wenigstens an Stelle derer drehbaren Verbindungen mit den Lappen ein Spiel gibt.

Es ist vorteilhaft, wenn die Distanz des Bodens des Balges von der Achse der Drehbaren Verbindung des Deckels mit den Hebeln der halben Höhe des zusammengedrückten Balges gleich ist.

### Zeichnungsbeschreibung

Die Erfindung wird näher anhand der Zeichnung erläutert, wobei es zeigen:
- Fig. 1: eine exonometrische Ansicht auf eine Aufspreizvorrichtung mit den Hebeln der Hubvorrichtung in "Deckungstellung".
- Fig. 2: eine Schnitt A-A der Aufspreizvorrichtung von Fig. 1
- Fig. 3: eine exonometrische Ansicht auf den Hubmechanismus.

### Ausführungsbeispiel der Erfindung

Wie sich aus der beigefügten Figuren ergibt, besteht der Hebelhubmechanismus aus zwei Paaren von doppelarmigen Hebel 1, 2 und 1', 2'. Jede zwei doppelarmigen Hebel 1, 2 und 1', 2', die die Paare bilden, sind ungefähr in der Mitte ihrer Längen mittels Lager und Zapfen 3, 3' drehbar verbunden. Auf den Zapfen 3, 3' sind Abstandringe aufgesetzt die ein Spiel zwischen den doppelarmigen Habel 1, 2 und 1', 2' jedes Paares versichern. Die unteren Enden der doppelarmigen Hebel 1, 2, 1', 2' sind mit Laufrollen 4, 4' zur Bewegung auf der Grundfläche versehen.

Zu den oberen Enden der doppelarmigen Hebel 2, 2' ist mittels der Zapfen 5 ein Endteil einer Hebebühne 15 angelenkt, die in der Nähe ihres anderen Endteiles, beispielweise von den an den oberen Enden der doppelarmigen Hebel 1, 1' angeordneten Laufrollen, untergestützt ist. Zwischen den oberen Armen der doppelarmigen Hebel 1, 1' und den unteren Armen der doppelarmigen Hebel 2, 2' ist an der gleichen Armenlängen eine Aufspreizvorrichtung des Hebelmechanismus "senkrecht" angelenkt. Die Aufspreizvorrichtung besteht aus einer elastischen Kammer 8 in der Form eines zylinderartigen gewellten Balg, wobei die Kammer 8 an ihren beiden Enden mit den Boden 15 ,16 versehen ist. An jedem Boden 16 ,17 is t ein Deckel 6, 7 befestig. Der obere deckel 6 ist mit zwei gegenüberliegenden Lappen 13 ,13' versehen, die zu dem gegenüberliegenden unteren Deckel 7 gerichtet sind und die die doppelarmigen Hebel 2, 2' von aussen umfassen, wenn das Hebelmechanismus sich in der zusammengeklappter Stellung befindet, wie es auf. Fig. 1 und 2 gezeigt ist. Die Lappen 13 , 13' sind mittels koaxialer in Lager 10, 10' gelagerter Zapfen 9, 9' zu den inneren Seiten der beiden oberen Armen der äusseren dopelarmigen Hebel 1, 1' verbunden. Der untere Deckel 7 ist ebenfalls mit zwei gegenüberliegenden Lappen 14, 14' versehen, die durch in Lager 12, 12' gelagerten koaxialen Zapfen 11, 11' zu den inneren Seiten der beiden unteren Armen der inneren doppelarmigen Hebel 2, 2' verbunden sind. Wie es sich aus Fig. 2 ergibt, ist der Abstand zwischen den Lappen 14, 14' des unteren Deckels 7 kleiner als der Abstand zwischen den Lappen 13, 13' des oberen Deckels 6 und die inneren doppelarmigen Hebel 2, 2' sind zwischen den Lappen 13, 14, 13', 14', angeordnet.

Um die Parallelität der beiden Deckel 6, 7 und dadurch auch die Vermeidung einer Ausknikung der elastischen Kammer 8 bei ihrer Verlängerung und die minimale bzw. keine gegenseitigen distanz der Achsen der drehbaren Verbindungen 9,10,11,12 bei der zusammengedrückten elastischen Kammer 8 (siehe Fig. 1, 2) zu gewährleisten, müssen die Achsen der koaxialen drehbaren Verbindungen 9, 10 und 9', 10', des Deckels 6 und die Achsen der koaxialen drehbaren Verbindungen 11, 12 und 11', 12', des Deckels 7 die Verbindungslinie 18 des Schwerpunktes der Fläche des Bodens 16 und des Schwerpunktes der Fläche des Bodens 17 zwischen diesen Böden 16 ,17 schneiden. Ein grösserer Abstand der seitlichen Lappen 13 ,13', des Deckels 6 als der Abstand der seitlichen Lappen 14, 14' des Deckels 7 ermöglicht bei der zusammengedrückten elastischen Kammer 8, dass die Achse der koaxialen Einrichtungen 9, 9' und 11, 11' der drehbaren Verbindungen zum Hebelmachanismus identisch sind. Dadurch werden auch die doppelarmigen Hebel 1, 2, 1', 2' in der zusammengeklappten Stellung einen Nullwinkel einschliessen, sodass die Hebebühne 15 sich auf minimaler Höhe oberhalb der Grundfläche befindet.

Durch die erfindungsgemässe Aufspreizvorrichtung wird eine minimale Bauhöhe des zusammengeklappten Hubmechanismus und dank ihres grösseren Verlängerungsverhältniss auch einen genügerden Hub bei minimaler Kraftbeanspruchung des Hebelmechanismus erreicht. Die erfindungsgemässe Aufspreizvorrichtung kann bei den Hebelmechanismen anwenden, die meistens in Autoreparaturwesen, Lagerwirtschaft, Bauweisen usw. Anwendung finden.

## Patentansprüche

1. Aufspreizvorrichtung, insbesondere für Hebelhubmechanismen mit parweiser Anordnung von Hebeln (1,2; 1', 2') mit einer Kammer (8) von veränderlichen Volumen, die durch ein elastischen Balg gebildet wird, die an einen Zu- und Abfuhr eines Drucksmediums anschliessbar ist und die an den gegenüberliegenden Enden durch zwei mit Deckel (6,7) versehenen Boden (16,17) abgegrenzt ist, wobei der eine Deckel (6) mit zwei gegenüberliegenden zum anderen Deckel (7) gerichteten Lappen (13, 13') versehen ist, durch welche zu den Hebeln (1, 1') drehgelenkig verbunden ist
dadurch gekennzeichnet,
dass der andere Deckel (7) mit zwei gegenüberliegenden, zum gegenüberliegenden Deckel (6) gerichteten Lappen (14, 14') versehen ist, derer Abstand kleiner als der Abstand zwischen der Lappen (13, 13') des gegenüberliegenden Deckels (6) ist, die in grösserem Abstand angeordnete Lappen (13, 13') des Deckels (6) sind zu den inneren Seiten der äusseren Hebel (1, 1') koaxial drehgelenkig verbunden, die in kleinerem Abstand angeordnete Lappen (14, 14') des Deckels (7) sind zu den inneren Seiten der inneren Hebel (2, 2') koaxial drehgelenkig verbunden, wobei die Achsen der drehbaren Verbindungen der beiden Deckel (6, 7) mit den Hebeln (1,1'; 2,2') die Verbindungslinie (18) der Flächenschwerpunkte der beiden Böden (16,17) zwischen diesen Böden (16,17) schneiden und zwischen den äusseren Hebeln (1,1') und inneren Hebeln (2,2') wenigstens an der Stelle derer drehbaren Verbindungen mit den Lappen (13, 13') ein Spiel gibt.

2. Aufspreizvorrichtung insbesondere für Hebelhubmechanismen nach Anspruch 1
dadurch gekennzeichnet,
dass die Distanz des Bodens (16,17) der elastischen Kämmer (8) von der Achse der drehbaren Verbindung des Deckels (6,7) zu den Hebeln (1,1'; 2, 2') der halben Höhe der zusammengedrückten elastischen Kammer (8) gleich ist.

## Claims

1. An opening device, more particularly for scissor-type jack mechanisms, having levers (1, 2; 1' 2') disposed in pairs and a chamber (8) of adjustable volume formed by resilient bellows which can be connected to a pressure medium supply and discharge and are bound at the opposite ends by two end members (16, 17) having covers (6, 7) one cover (6) being furnished with two flanges (13, 13') which are directed towards the other cover (7) and via which a pivotable connection is made to the levers (1, 1'), characterised in that the cover (7) is furnished with two opposite flanges (14, 14') which are directed towards the opposite cover (6) and whose distance apart is smaller than the distance between the flanges (13, 13') of the opposite cover (6), the flanges (13, 13') of the cover (6) which are disposed at a larger distance are coaxially pivotably connected to the inner sides of the outer levers (1, 1'), the flanges (14, 14') of the cover (7) disposed at a smaller distance are coaxially pivotably connected to the inner sides of the inner levers (2, 2'), while the axes of the pivotable connections of the two covers (6, 7) with the levers (1, 1'; 2, 2') intersect the connecting line (18) of the surface centres of gravity (centroids) of the two end members (16, 17) between said end members (16, 17), a clearance being produced between the outer levers (1, 1') and the inner levers (2, 2') at least at the place of their rotatable connections to the flanges (13, 13').

2. An opening device, more particularly for scissor-type jack mechanisms according to Claim 1, characterised in that the distance of the end member (16, 17) of the resilient chamber (8) from the axis of the rotatable connection of the cover (6, 7) to the levers (1, 1'; 2, 2') is equal to half the height of the compressed resilient chamber (8).

## Revendications

1. Dispositif écarteur, en particulier pour des mécanismes de levage à leviers, comprenant des leviers (1, 2 ; 1', 2') disposés par paire, une chambre (8), de volume variable, qui est formée par un soufflet élastique, qui est reliée à une arrivée et à une évacuation d'un agent comprimé et qui est délimitée, aux extrémités opposées, par deux fonds (16, 17) munis de couvercles (6, 7), l'un des couvercles (6) étant muni de deux pattes (13, 13') opposées dirigées vers l'autre couvercle (7) et étant relié de manière articulée et rotative par rapport aux leviers (1, 1'),
caractérisé en ce
que l'autre couvercle (7) est muni de pattes (14, 14') opposées dirigées vers le couvercle opposé (6) dont l'écartement est inférieur à l'écartement entre les pattes (13, 13') du couvercle opposé (6), en ce que les pattes (13, 13') du couvercle (6), disposées à plus grande distance l'une de l'autre, sont reliées coaxialement de manière articulée et rotative par rapport aux faces internes des leviers externes (1, 1'), en ce que les pattes (14, 14') du couvercle (7), disposées à plus petite distance l'une de l'autre, sont reliées coaxialement de manière articulée et rotative par rapport aux faces internes des leviers internes (2, 2'), les pivots des jonctions rotatives des deux couvercles (6, 7) coupent, avec les leviers (1, 1' ; 2, 2'), la ligne de jonction (18) des centres de gravité de surface des deux fonds (16, 17) entre ces fonds (16, 17) et entre les leviers externes (1, 1') et les leviers internes (2, 2') au moins à l'endroit de leurs jonctions rotatives présentant un jeu avec les pattes (13, 13').

2. Dispositif écarteur en particulier pour mécanismes de levage à leviers selon la revendication 1,
caractérisé en ce que
la distance du fond (16, 17) de la chambre élastique (8) entre le pivot de la jonction rotative du couvercle (6, 7) et les leviers (1, 1' ; 2, 2') est égale à la moitié de la hauteur de la chambre élastique comprimée (8).
